# EUROPÄISCHE PATENTANMELDUNG

(11) **EP 0 446 426 A1**
(43) Veröffentlichungstag der Anmeldung: **18.09.1991**
(21) Anmeldenummer: 90122156.4
(22) Anmeldetag: 20.11.1990
(51) Int. Cl.: F27D 1/12, F27D 1/14

(54) **Verankerungsvorrichtung für Stahlrohraggregate abdeckende Steinplatten**

(30) Priorität: 10.03.1990 DE 4007662
(71) Anmelder: JÜNGER & GRÄTER GMBH & CO. Feuerfestbau, D-68723 Schwetzingen (DE)
(72) Erfinder: Schuhmacher, Stefan Obering., D-6837 St. Leon-Rot (DE)
(74) Vertreter: Ratzel, Gerhard, Dr.

(57) **Zusammenfassung**

Verankerungsvorrichtung für Stahlrohraggregate abdeckende Steinplatten, wobei die Verankerungsvorrichtung mindestens teilweise an den, die Rohre verbindenden Rohrflossen (2) angeordnet ist und aus einer horizontal an der Rohrflosse (2) angeordneten Lasche (3) mit Durchgangsbohrung (4) besteht, die einen durch die Durchgangsbohrung (4) führenden Steinhalter (5) aufnimmt, wobei die das Verankerungselement bildenden Lasche (3) und der Steinhalter (5) in die Aussparung (6) bzw. Spalten zweier Steinplatten (7) verankernd eingreift und von den Steinplatten (7) abdeckend eingebettet sind, um die zum Brennraum hinweisende Fläche an Vergußmasse zu minimieren.

## Beschreibung

Die Erfindung betrifft eine Verankerungsvorrichtung für Stahlrohraggregate abdeckende Steinplatten.

Kessel und Ofenräume, insbesondere Industrieöfen bedürfen einer feuerfesten Wandkonstruktion um den Kesselraum von Rohraggregaten zu trennen. Hierzu erfolgt der Schutz der Stahlrohraggregate mittels Abmauerung oder durch vorgehängte Steinplatten. Der Schutz der Stahlrohraggregate durch vorgehängte Steinplatten hat sich im Industrieofenbau weitestgehend durchgesetzt. Hierbei werden diese großflächig auf die Stahlrohraggregate aufgesetzt und die Zwischenräume vergossen. Bei Betriebsstörungen wie z. B. Leckagefällen oder Wartungsarbeiten ließen sich die Platten nur schwer lösen, so daß meist große Flächen erneuert werden mußten.

Man ging daher dazu über, Steinplatten kleineren Ausmaßes mittels Verankerungen an den Rohraggregaten zu befestigen, mit denen eine einfache Auswechselung der Steinplatten möglich war.

Die Rohre des Rohraggregates sind mittels Rohrflossen miteinander verbunden, welche man dazu ausnutzte, einen Steg an diese Rohrflossen vertikal anzuschweißen, auf den wiederum ein Quersteg übergestülpt wurde und diesen mit einem Splint verriegelte.

Ein Nachteil solcher Verankerungen liegt darin, daß die vertikale Schweißnahtführung nur schwer anzubringen ist. Der wesentlichste Nachteil jedoch besteht darin, daß die offenen Plattenoberflächen mit der Vergußmasse verdichtet werden müssen. Diese Vergußmasse unterliegt naturgemäß schlechteren Eigenschaften als der gebrannte Stein der vorgehängten Steinplatten.
Da die Vergußmasse einem stärkeren Verschleiß unterliegt und somit absprengt, liegen die Verankerungen ungeschützt zum Brennraum frei.

Aufgrund der bekannten Verankerungsmechanismen war es nicht möglich die Steinplatten derart auszubilden, daß die Verankerungsvorrichtung durch die Steinplatte abgedeckt wird und somit den zu verfüllenden Zwischenraum klein zu halten, weshalb die Verankerungsvorrichtungen nicht von den Steinplatten, sondern nur von der Vergußmasse abgedeckt wurden.

Vorliegender Erfindung liegt daher die Aufgabe zugrunde, eine Verankerungsvorrichtung zu schaffen, mit der es möglich ist, die Rohraggregate mit Steinplatten derart zu verkleiden, daß zum Brennraum eine geringstmögliche Fläche an Vergußmasse hinweist, da der Erfindung die Kenntnis zugrunde liegt, daß diese Vergußmasse ein Schwachpunkt hinsichtlich Verschleiß darstellt; d.h. der Mörtel ist poröser als der gebrannte Stein und neigt daher zu schneller Errosion und Absprengung.

Diese Aufgabe wird erfindungsgemäß durch eine Vorrichtung gemäß des Anspruchs 1 gelöst.

Besondere Ausführungsbeispiele sind in den Unteransprüchen gekennzeichnet, wobei die Verankerungsvorrichtung für solche Stahlrohraggregate abdeckende Steinplatten vorsieht, daß ein Verankerungselement aus einer horizontal an der Rohrflosse angeordneten Lasche mit Durchgangsbohrung besteht, die einen durch die Durchgangsbohrung führenden Steinhalter aufnimmt, wobei die das Verankerungselement bildenden Lasche und der Steinhalter in die Aussparung der Steinplatte bzw. in den Spalt zweier Steinplatten verankernd eingreift und von den Steinplatten abdeckend eingebettet sind.

In einem besonderen Ausführungsbeispiel der Erfindung ist vorgesehen, diese Lasche trapezförmig in die Aussparung der Steinplatte einragend auszubilden, wobei in einer besonderen Ausführungsform der Erfindung der Steinhalter eine abgewinkelte Ausbildung aufweist.

Durch diese erfindungsgemäße Ausbildung der Verankerungsvorrichtung wird erzielt, daß durch den Wegfall des senkrechten Steges an der Rohrflosse, wie dies beim Stand der Technik der Fall ist, und durch den erfindungsgemäßen Einsatz eines horizontalen Steges eine gute Schweißzugänglichkeit erzielt wird.
Der zur Halterung überzustülpende Steg entfällt ebenso wie der bei den bekannten Vorrichtungen benötigte Haltesplint. Beide Teile werden durch einen, vorzugsweise gebogenen Steinhalter ersetzt.

Es ist mit der erfindungsgemäßen Verankerung möglich die nicht flächig ausgesparten, sondern nur im Bereich der Verankerung ausgesparten Platten zu montieren, wobei die Arretierung beim Ansetzen erfolgt. Die Platte wird mittels Mörtel an das Rohrsystem angelegt.

Während das Auswechseln beim Stand der Technik einer defekten Platte zunächst erforderte, die Verdichtmasse im Bereich der Halterung herauszutrennen, anschließend die Splinte und die Laschen zu entfernen, die alte Platte zu demontieren, die neue Platte einzusetzen, Verankerungsteile einzubauen und sodann die neue Platte mit den alten Platten zu vergießen, ist es erfindungsgemäß nun möglich, die alte Platte zu demontieren, wobei der Halteteil im oberen Bereich eingebaut bleibt und im unteren Bereich demontiert wird.

Die Platte wird im vorderen Bereich, wo das Halteteil eingebaut wird, geschlitzt und arretiert. Anschließend wird das angeschnittene Teil mit Vergußmasse ausgefüllt.

Der sprunghafte Fortschritt vorliegender Erfindung liegt darin, daß die Halterungsöffnung gemäß des Standes der Technik vermieden werden und somit nicht mehr mit Vergußmasse verfüllt werden müssen, so daß die gesamte Oberfläche mit Ausnahme von schmalen Fugen somit als gebrannter Stein vorzufinden ist. Dies ist insbesondere daher wichtig, da ein gebrannter Stein keine so große Schlackeanhaftung aufweist, wie dies bei der Vergußmasse der Fall ist. Die Fläche der zum Brennraum hinweisenden Vergußmasse wird also minimiert.

Anhand den beigefügten Zeichnungen, die besondere Ausführungsbeispiele der Erfindung zeigen, wird diese nun näher erläutert.
Dabei zeigen:
- Figur 1: einen Querschnitt durch ein Rohraggregat mit vorgehängten Steinplatten;
- Figur 2, 3 und 4: eine Vergrößerung der erfindungsgemäßen Vorrichtung in verschiedenen Ansichten.

Das Stahlrohraggregat 1 weist zwischen den Einzelrohren sogenannte Rohrflossen 2 auf. Vor dieses Stahlrohraggregat 1 sind die Steinplatten 7 vorgehängt. Hierzu sind an die Rohrflossen 2 jeweils entsprechende Laschen 3 horizontal angeschweißt, die vorzugsweise trapezförmig ausgebildet sind. Die Lasche 3 weist eine Durchgangsbohrung 4 zur Aufnahme eines Steinhalters 5, der vorzugsweise abgewinkelte ausgebildet ist, auf.

Die das Verankerungselement bildenden Lasche 3 und der Steinhalter 5 greifen in die Aussparung 6 der Steinplatte 7 bzw. in den Spalt 8 zwischen zweier Steinplatten 7 verankernd ein und werden von der Steinplatte 7 abdeckend eingebettet. Die Aussparungen 6, der Spalt 8, die Fugen 9 und 10 werden mit Vergußmasse 11 verpreßt. Ebenso wird in den Raum 12 zwischen Steinplatte 7 und Rohrflosse 2 Vergußmasse eingebracht.

Mit der vorliegenden Erfindung wird eine Verankerungsvorrichtung für Stahlrohraggregate abdeckende Steinplatten geschaffen, mit der es möglich ist, die Halterungsöffnungen der Steinplatten auszuschließen, so daß diese nicht mehr vorhanden sein müssen. Die gesamte Oberfläche ist somit mit Ausnahme der Stoßfugen als gebrannter Stein vorzufinden, womit eine Minimierung der Fläche, der zum Brennraum hinweisenden Vergußmasse erzielt ist.

## Patentansprüche

1. Verankerungsvorrichtung für Stahlrohraggregate abdeckende Steinplatten, wobei die Verankerungsvorrichtung mindestens teilweise an den, die Rohre verbindenden Rohrflossen angeordnet ist,
dadurch gekennzeichnet,
daß ein Verankerungselement aus einer horizontal an der Rohrflosse (2) angeordneten Lasche (3) mit Durchgangsbohrung (4) besteht, die einen durch die Durchgangsbohrung (4) führenden Steinhalter (5) aufnimmt, wobei die das Verankerungselement bildenden Lasche (3) und der Steinhalter (5) in die Aussparung (6) der Steinplatte (7) bzw. in den Spalt (8) zweier Steinplatten (7) verankernd eingreift und von den Steinplatten (7) abdeckend eingebettet sind.

2. Verankerungsvorrichtung nach Anspruch 1,
dadurch gekennzeichnet,
daß die Lasche (3) trapezförmig in die Aussparung (6) einragend ausgebildet ist.

3. Verankerungsvorrichtung nach Anspruch 1 - 2,
dadurch gekennzeichnet,
daß der Steinhalter (5) abgewinkelt ausgebildet ist.
